# FASCICULE DE BREVET EUROPEEN

(11) **EP 1 110 684 B1**
(45) Date de publication et mention de la délivrance du brevet: **21.07.2004**
(21) Numéro de dépôt: 00403507.7
(22) Date de dépôt: 13.12.2000
(51) Int. Cl.: B26D 9/00, B26D 5/02

(54) **Unité de façonnage et massicotage à couteaux circulaires et guillotine**
Vorrichtung zur Formgebung und zum Beschneiden ausgerüstet mit Kreismessern und Querschneider
Shaping and trimming unit equipped with circular blades and guillotine

(30) Priorité: 23.12.1999 FR 9916388
(43) Date de publication de la demande: 27.06.2001
(73) Titulaire: M.G.I., 94200 Ivry-sur-Seine (FR)
(72) Inventeur:
(74) Mandataire: Derambure, Christian

(56) Documents cités:
- DE-A- 3 023 742
- DE-A- 19 746 456
- FR-A- 725 242
- GB-A- 1 066 980
- US-A- 3 376 774
- US-A- 5 360 161

## Description

La présente invention concerne une unité de façonnage et massicotage c'est à dire pour couper ou rainer ou perforer ou couper à mi-chair, des feuilles en matière souple, telle que du papier, du carton, des supports plastiques ou analogue.

Par façonner, on entend rainer, perforer ou couper à mi-chair les feuilles ci-dessus.

L'invention concerne plus particulièrement un massicot permettant de couper ou de rainer ou perforer ou couper à mi-chair, à partir de feuilles de grand format, des articles rectangulaires pré-imprimés de tailles variées, tels que cartes de visite ou d'invitation, étiquettes et analogues.

Jusqu'à présent les travaux d'impression de cartes d'invitation ou de visite, de fascicules ou de brochures étaient réalisés par un imprimeur, un professionnel spécialisé dans l'utilisation de massicot se chargeant du travail de coupe.

Ces travaux d'impression et de coupe ont un prix de revient élevé dans le cas où de petites quantités d'articles façonnés sont réalisées, le réglage des machines (imprimante et massicot) prenant bien souvent plus de temps que l'impression ou la coupe des articles.

De nombreux travaux d'impression sont aujourd'hui effectués à l'aide d'une imprimante ou d'une photocopieuse. Ces outils permettent d'obtenir de bons résultats à moindre coût.

On connait par le document DE 19746456 A un dispositif de façonnage conforme au préambule de la revendication 1.

Toutefois, il n'existe pas de massicots d'utilisation facile permettant de changer rapidement et facilement les dimensions de coupe ainsi que les pièces dudit massicot.

L'unité de façonnage et massicotage présentée ici fournit une solution à ce problème technique. Cette unité est d'utilisation facile, ce qui permet son maniement aisé par des non professionnels qui peuvent ainsi réaliser rapidement des coupes et des façonnages précis et soignés.

La maintenance des massicots, jusqu'à présent, était lourde et coûteuse. Il fallait d'une part des aptitudes mécaniques pour changer les pièces et effectuer les réglages. D'autre part, le contre-couteau constitué par un rouleau étant réalisé dans un matériau plus mou que celui employé pour la lame du couteau, son changement pour cause d'usure entraînait un coût élevé.

La présente invention vise à apporter une solution à ces problèmes techniques.

L'invention vise ainsi une unité de façonnage et massicotage selon la revendication 1.

Selon une version préférée de l'invention, chaque barre de guidage porte plusieurs boîtiers de coupe.

De préférence, l'unité de façonnage et massicotage comprend plusieurs barres de guidage parallèles et espacées suivant la direction de déplacement de la feuille.

De préférence également, chaque boîtier de coupe est monté sur la barre de guidage de façon à pouvoir être déplacé par rotation sur cette barre, entre:
- une position de travail dans laquelle la lame du couteau circulaire prend appui sur la feuille à façonner ou à découper,
- une position d'inactivité dans laquelle la lame du couteau n'est pas en contact avec la feuille.

D'autre particularités et avantages de l'invention apparaîtront encore dans la description qui suivra et à l'examen du dessin annexé sur lequel :
- la figure 1 représente, en vue de dessus, le boîtier de coupe du massicot sur une barre de guidage selon un mode de réalisation de l'invention ;
- la figure 2 représente, en vue de dessus, le boîtier de coupe du massicot de la figure 1 avec le bras portant le couteau dissocié du dispositif de déplacement;
- les figures 3 à 6 représentent le boîtier de coupe de la figure 1 en coupe partielle transversale D-D selon la direction E;
- la figure 3 représente le boîtier de coupe en position de changement d'outil ;
- la figure 4 représente le boîtier de coupe en position de repos ;
- la figure 5 représente le boîtier de coupe en position d'amortissement ;
- la figure 6 représente le boîtier de coupe en position de travail ;
- la figure 7 représente un mode de réalisation préféré du boîtier de coupe en position d'amortissement en coupe transversale;
- la figure 8 représente le boîtier de coupe de la figure 7 en position de travail ;
- la figure 9 représente une machine à massicoter en vue de dessus ;
- la figure 10 représente la machine à massicoter de la figure 9 en coupe transversale.

En se référant à la figure 1, l'unité de façonnage et massicotage comprend un boîtier de coupe 2, une barre de guidage 3 et un contre-couteau 4.

La barre de guidage 3 est fixe. Elle porte le boîtier de coupe 2 et intervient dans le guidage et le déplacement dudit boîtier de coupe.

La barre de guidage 3 comprend au moins une rainure qui intervient lors du blocage du boîtier de coupe 2 contre la feuille de matière souple et le contre-couteau 4.

Le contre-couteau 4 peut être un rouleau continu. La surface externe du contre-couteau est métallique.

L'axe G de la barre de guidage 3 est parallèle à l'axe de rotation H du rouleau 4.

Un boîtier de coupe 2 comprend un couteau 5, un bras 6 et un dispositif de déplacement du boîtier de coupe 7.

Le couteau 5 du boîtier de coupe 2 est circulaire et peut être séparé du bras. A cet effet, il suffit d'enlever le bouton 5a de l'extrémité de l'axe portant le couteau 5. Il est en rotation autour d'un axe I. Le couteau 5 présente une lame métallique dont la dureté est inférieure à la dureté du métal composant la surface externe du contre-couteau 4.

Le bras 6 a pour fonction de porter le couteau 5 et permet le déplacement sans danger du couteau par l'utilisateur.

Le dispositif de déplacement 7 intervient lors du déplacement du boîtier de coupe 2.

Le déplacement du boîtier de coupe 2 peut se faire le long de la barre de guidage 3 et/ou par rotation autour de l'axe G de ladite barre de guidage.

Le dispositif de déplacement 7 du boîtier de coupe 2 se présente sous la forme d'une rondelle en rotation autour de la barre de guidage selon l'axe G. Nous parlerons par la suite de dispositif de déplacement ou rondelle 7.

La rondelle 7 et le bras 6 du boîtier de coupe 2 sont solidarisés par imbrication mutuelle. En effet, le bras 6 dispose d'un appendice 8a qui se loge dans un logement 8b de la rondelle 7 adapté à sa taille et une protubérance 9b de la rondelle s'étendant autour de la barre de guidage 3 se loge dans un espace 9a approprié du bras 6.

Au vu des figures 3 à 6, le dispositif de déplacement 7 comprend un moyen de blocage/déblocage 10 et un dispositif de stabilisation 11 du boîtier de coupe 2 dans un certain nombre de positions autour de la barre de guidage 3.

Le dispositif de stabilisation 11 du boîtier de coupe 2 est un sous-ensemble d'un seul tenant constitué d'une vis à poussoir et ressort. Il comprend un ressort 12 et une bille 13 logés dans une cavité en forme de tube fermé à l'une de ses extrémités. La seconde extrémité du tube est ouverte et est en contact direct avec la surface externe de la barre de guidage 3.

Le moyen de blocage/déblocage 10 permet de bloquer le dispositif de déplacement 7 et donc le boîtier de coupe 2 dans une position donnée le long de la barre de guidage 3 et/ou dans une position donnée autour de ladite barre de guidage.

Le moyen de blocage/déblocage 10 peut être une vis appelée vis de blocage/déblocage 10. Cette vis de blocage/déblocage comprend une tête de vis 10a, un corps 10b et une extrémité 10c ou pointe de vis, opposée à la tête 10a de la vis.

La tête 10a de la vis de blocage/déblocage est située à l'extérieur du dispositif de déplacement 7 et est d'accès facile pour l'utilisateur.

Le corps 10b de la vis est en partie logé dans une cavité en forme de tube dont l'un des orifices se situe au niveau de la surface latérale externe 7a de la rondelle 7 et l'autre extrémité se situe au niveau de la surface latérale interne 7b de la rondelle 7 en contact direct avec la surface externe de la barre de guidage 3.

La pointe 10c de la vis de blocage/déblocage 10 a une forme complémentaire à la forme du creux d'au moins l'une des rainures de la barre de guidage 3 de façon à pouvoir se loger dans ledit creux.

La longueur de la rainure dépend de la mobilité que l'on souhaite donner au boîtier de coupe 2 le long de la barre de guidage 3.

La barre de guidage 3 peut comprendre deux autres rainures intervenant lors de la stabilisation du boîtier de coupe 2 dans une position donnée autour de la barre de guidage 3.

Selon les figures 3 à 6, le boîtier de coupe 2 peut prendre trois positions stables autour de la barre de guidage 3 que l'on appelle :
- position de changement d'outil (figure 3);
- position de repos (figure 4);
- position d'amortissement (figure 5).

La position de travail (figure 6) est une position instable.

Lorsque l'on fait pivoter le boîtier de coupe 2 autour de l'axe G dans le sens des aiguilles d'une montre en partant de sa position de repos (figure 3), la bille se trouve successivement en vis à vis de la rainure A, B puis C.

Les trois rainures A, B et C sont situées à une même distance l'une de l'autre.

La figure 3 représente le boîtier de coupe 2 dans sa position de changement d'outil. Dans cette position, la bille 13 du dispositif de stabilisation 11 du boîtier de coupe 2 se trouve logée dans la rainure A de la barre de guidage 3.

La figure 4 représente le boîtier de coupe 2 dans sa position de repos. Dans cette position, la bille 13 est logée dans la rainure B.

La figure 5 représente le boîtier de coupe 2 dans sa position d'amortissement. Dans cette position, la bille 13 est logée dans la rainure C.

Le passage dans l'une ou l'autre des positions décrites ci-dessus se fait par rotation du boîtier de coupe 2 autour de la barre de guidage 3 dans le sens des aiguilles d'une montre ou dans le sens inverse des aiguilles d'une montre selon la position de départ et la position d'arrivée voulue.

Au cours du trajet de transition situé entre deux positions stables successives, la bille 13, entraînée par le mouvement de rotation exercé par l'utilisateur sur le dispositif de déplacement 7, roule sur la surface externe de la barre de guidage 3. Le ressort 12 est alors comprimé.

La sortie du boîtier de coupe 2 d'une position stable se traduit par la sortie de la bille 13 de l'une des rainures et la compression du ressort 12.

L'entrée du boîtier de coupe 2 dans une position stable se traduit par l'entrée de la bille 13 dans l'une des rainures et la décompression du ressort 12.

La position de travail (figure 6) est une position instable dans le sens où la bille 13 n'est pas logée dans une rainure.

Lors du passage de la position d'amortissement (figure 5) à la position de travail (figure 6), l'utilisateur exerce une rotation du boîtier de coupe 2 en poussant par exemple la tête 10a de la vis de blocage/déblocage 10 dans le sens des aiguilles d'une montre.

La rondelle 7 effectue alors une légère rotation autour de son axe G de rotation qui est également l'axe de la barre de guidage 3 et la lame du couteau 5 entre en contact avec la feuille 14 à façonner qui se déplace dans le sens indiqué par la flèche F.

A l'intérieur de la rondelle 7, sous l'action de la légère rotation exercé par l'utilisateur comme décrit précédemment, la bille 13 sort sensiblement de la rainure C. Ladite bille est entraînée dans le sens des aiguilles d'une montre.

La position de travail (figure 6) est instable dans le sens où sous l'effet du moindre choc contre la lame du couteau 5 ou du boîtier de coupe 2, par exemple, la bille 13 peut entrer à nouveau dans la rainure C et ainsi passer de la position de travail (figure 5) à la position d'amortissement (figure 4).

La position de travail (figure 5) doit donc être bloquée afin de contraindre le boîtier de coupe 2 à rester en position de travail (figure 6).

Pour cela, on utilise un moyen de blocage 10 pouvant être par exemple une vis de blocage/déblocage. La vis 10 est vissée et la pointe 10c de ladite vis se loge dans la rainure A qui, en position de travail (figure 5), se trouve en vis-à-vis de la pointe 10c de la vis de blocage/déblocage 10. En position d'amortissement (figure 4), cette même pointe 10c de vis se trouve légèrement décalée par rapport à la rainure A.

Selon une variante de l'invention représentée sur les figures 7 et 8, le boîtier de coupe 2 peut disposer d'un dispositif de positionnement 15 du bras 6 permettant d'adapter la position du bras 6 en fonction du travail désiré : rainage du papier, coupe, perforation, coupe à mi-chair du papier entre autre et du type de papier: fin ou épais par exemple.

Un travail de rainage nécessitera une pression du couteau 5 sur le papier moins importante que dans le cas d'un travail de coupe.

La coupe d'un papier épais type carton nécessitera une pression du couteau 5 sur le papier plus importante que dans le cas d'un papier de faible grammage.

Le dispositif de pression 15 du boîtier de coupe 2 se situe dans la rondelle 7 du boîtier de coupe 2.

Le dispositif de pression 15 est composé d'une vis de pression 16, d'un ressort 17, d'une vis de positionnement 18 ainsi que de l'appendice 8a du bras 6 logé dans le logement 8b de la rondelle 7.

Le logement de la vis de positionnement 18 comporte deux orifices. L'un de ces orifices s'ouvre sur l'extérieur, tandis que le second orifice s'ouvre sur le logement 8b de l'appendice 8a du bras 6.

La vis de pression 16 et le ressort 17 du dispositif de pression 15 sont logés dans un logement présentant deux orifices. L'un de ces orifices s'ouvre vers l'extérieur de la rondelle 7, tandis que le second orifice s'ouvre sur le logement 8b de l'appendice 8a du bras 6.

La vis de pression 16 est solidaire du ressort 17 du dispositif de pression 15. Le ressort 17 a une de ces extrémités en contact avec la tête 8c de l'appendice 8a du bras 6, tandis que l'autre extrémité est en contact avec la pointe 16c de la vis de pression 16.

Les têtes 16a et 18a des vis de pression 16 et de positionnement 18 sont accessibles par l'utilisateur au niveau des orifices de leur logement respectif s'ouvrant sur l'extérieur de la rondelle 7.

Lorsque la vis de positionnement 18 est vissée, la pointe 18c de ladite vis de positionnement 18 va pousser la tête 8c de l'appendice 8a du bras 6 contre le ressort 17.

Ainsi, lorsque le boîtier de coupe 2 passe de sa position d'amortissement (figure 7) à sa position de travail (figure 8), le léger déplacement dû à la rotation exercée sur le boîtier de coupe 2 va entraîner une contraction du ressort 17 du dispositif de pression 15, ledit ressort venant en butée contre la tête 8c de l'appendice 8a du bras 6.

Selon que la vis de positionnement 18 est plus ou moins visée, la tête 8c de l'appendice 8a du bras 6 du boîtier de coupe 2 est plus ou moins repoussée vers le ressort 17 et ledit ressort est plus ou moins comprimé lorsque le boîtier de coupe 2 passe de sa position d'amortissement (figure 7) à sa positon de travail (figure 8).

Selon que la vis de pression 16 est plus ou moins vissée, le ressort 17 est plus ou moins repoussé contre la tête 8c de l'appendice 8a du bras 6 du boîtier de coupe 2, le ressort 17 est donc plus ou moins comprimé.

Lorsque la tête 8c de l'appendice 8a du bras 6 est bloquée contre la paroi inférieure du logement 8b de l'appendice 8a du bras 6 au niveau de la rondelle 7, la pression du couteau 5 contre le papier 14 est renforcée.

Lorsque la tête 8c de l'appendice 8a du bras 6 est bloquée contre la paroi supérieure du logement 8b de l'appendice 8a du bras 6 au niveau de la rondelle 7, la pression du couteau 5 contre la papier 14 est amoindrie.

Lorsque le ressort 17 du dispositif de pression 15 est comprimé, la pression du couteau 5 contre le papier 14 ou le contre-couteau 4 est plus importante.

Les figures 9 et 10 représentent une machine 20 comportant une unité de massicotage 22, comprenant des massicots tels que décrits plus haut, placée à la sortie d'une unité d'impression ou de photocopie 21.

Le papier 14 à massicoter sortant de l'unité d'impression ou de photocopie 21 est guidé dans l'unité de massicotage 22 grâce à des guides 23. Ces guides 23 sont positionnés en fonction de la largeur et de la position de la feuille 14 de papier à guider.

Le sens de défilement du papier est indiqué par la flèche F.

Le papier 14 est entraîné dans le sens F par des couples de rouleaux d'entraînement 24 en vis à vis, eux-mêmes entraînés par des moteurs 25 via des courroies 26.

Le papier 14 peut être rainé et/ou coupé, ou perforé ou découpé à mi-chair de façon continue ou discontinue dans le sens longitudinal de la feuille puis coupé dans le sens transversal par un massicot à guillotine 27.

A cet effet, l'unité selon l'invention peut comporter au moins deux guillotines, l'une étant destinée à la découpe et l'autre à la perforation ou le rainage ou la découpe à mi-chair.

On peut ainsi récupérer directement à la sortie de l'unité de massicotage 22, des articles façonnés. Ces articles peuvent être des cartes rainurées 28 et/ou des cartes découpées de façon discontinue 29.

Cette machine présente donc l'avantage de pouvoir fabriquer en même temps des articles de dimensions et façonnage différents en fonction du réglage du positionnement du boîtier de coupe 2 sur sa barre de guidage 3 et en fonction du type de couteau 5 utilisé (couteau à rainurage, couteau à découpage discontinu et couteau à découpage continu par exemple).

Les cartes 28 ou 29 sont directement récupérées dans un récipient 30 à leur sortie.

Le massicot selon l'invention comporte en outre un bouton pour commander l'avance ou le recul de la feuille pour amener celle-ci sous les couteaux, ce qui permet d'obtenir une précision maximale pour placer les couteaux sur les traits de coupe.

Le boîtier portant les couteaux comporte de plus un circlips qui permet de prévenir le déplacement du bras.

Les principaux avantages de l'invention sont les suivants :
- usure moindre du rouleau 4 à surface lisse du fait qu'il est réalisé dans une matière plus résistante à l'usure que la matière constituant la lame du couteau 5 ;
- remplacement facile et rapide du couteau circulaire 5 par un couteau neuf, un couteau pour prédécouper, pour rainer, pour perforer, pour couper à mi-chair ;
- facilité de réglage de la position du boîtier de coupe 2;
- découpage simultané de cartes 28 et 29 de dimensions différentes ;
- possibilité d'effectuer simultanément des découpes, des rainages, des perforations et des coupes à mi-chair.
- passage facile du boîtier de coupe en position active et inactive et inversement.

Le fonctionnement de l'unité de façonnage et de massicotage selon l'invention, en particulier le déplacement de la feuille et celui de la ou les guillotines, peut être commandé numériquement.

## Revendications

1. Unité de façonnage et massicotage à couteaux circulaires et guillotine, pour façonner et découper une feuille (14) en matière souple, telle que du papier, du carton ou un support plastique, comprenant plusieurs boîtiers de coupe (2) comportant chacun un couteau circulaire (5) pour découper ou façonner la feuille (14) en continu dans une direction parallèle à sa direction de déplacement et au moins une guillotine (27) pour découper ou façonner la feuille dans une direction transversale à sa direction de déplacement, chaque couteau circulaire (5) pouvant prendre appui sur la feuille (14) dans une zone où celle-ci est en appui sur un rouleau rotatif dont l'axe est perpendiculaire de la direction de déplacement de la feuille (14), les boîtiers de coupe (2) étant fixés de façon réglable sur une barre de guidage (3) s'étendant transversalement à la direction de déplacement de la feuille (14), et les couteaux circulaires (5) étant fixés de façon amovible aux dits boîtiers de coupe, **caractérisée en ce que** chaque boîtier (2) est monté de façon à pouvoir être déplacé par rotation sur la barre de guidage (3), et **en ce que** la barre de guidage (3) comprend au moins une rainure, permettant le blocage du boîtier de coupe (2) dans une position angulaire déterminée.

2. Unité de façonnage et massicotage conforme à la revendication 1, **caractérisée en ce que** chaque barre de guidage (3) porte plusieurs boîtiers de coupe (2).

3. Unité de façonnage et massicotage conforme à l'une des revendications 1 ou 2, **caractérisée en ce qu'**elle comprend plusieurs barres de guidage (3) parallèles et espacées suivant la direction de déplacement de la feuille.

4. Unité de façonnage et massicotage conforme à l'une des revendications 1 à 3, **caractérisée en ce que** chaque boîtier de coupe (2) est monté sur la barre de guidage (3) de façon à pouvoir être déplacé par rotation sur cette barre, entre :
- une position de travail dans laquelle la lame du couteau circulaire (5) prend appui sur la feuille (14) à façonner ou à découper,
- une position d'inactivité dans laquelle la lame du couteau (5) n'est pas en contact avec la feuille (14).

5. Unité de façonnage et massicotage selon la revendication 4, **caractérisée en ce qu'**elle comprend un dispositif (11) de stabilisation du boîtier de coupe (2) autour de la barre de guidage (3) successivement en trois positions d'inactivité :
- une position de changement d'outil appropriée pour changer le couteau (5) du boîtier de coupe (2);
- une position de repos ; et
- une position d'amortissement préalable à une position de travail.

6. Unité de façonnage et massicotage selon l'une des revendications précédentes, **caractérisée en ce qu'**elle dispositif de déplacement (7) du boîtier de coupe (2) comprend un moyen de blocage (10) dudit boîtier dans une position angulaire déterminée.

7. Unité de façonnage et massicotage selon l'une des revendications précédentes, **caractérisé en ce que** la barre de guidage (3) comprend trois rainures (A, B et C) et le dispositif de déplacement (7) comprend un dispositif de stabilisation (11), ledit dispositif de stabilisation comprenant un ressort (12) et une bille (13), laquelle bille est logée successivement dans l'une des trois rainures (A, B ou C) lorsque l'utilisateur fait pivoter le boîtier de coupe (2) dans l'une des positions d'inactivité, le ressort (12) se comprimant lorsque la bille (13) sort d'une rainure et se détendant lorsque la bille (13) entre dans une rainure.

8. Unité de façonnage et massicotage selon l'une des revendications précédentes, **caractérisé en ce qu'**il comprend au moins deux guillotines, l'une étant destinée à la découpe et l'autre à la perforation, le rainage ou la découpe à mi-chair.

9. Machine (20), **caractérisée en ce qu'**elle comprend :
- une unité de façonnage et massicotage selon l'une quelconque des revendications précédentes ; et
- une unité d'impression ou de photocopie (21).

## Patentansprüche

1. Fassonier- und Zuschneideinheit mit Kreismessern und Planschneider für das Fassonieren und Zuschneiden eines Bogens (14) aus flexiblem Material wie beispielsweise Papier, Pappe oder einen Plastikträger, mit mehreren Schneidgehäusen (2), die jeweils ein Kreismesser (5) aufweisen, um den Bogen (14) im Dauerbetrieb in einer zu seiner Laufrichtung parallel verlaufenden Richtung zuzuschneiden oder zu fassonieren, und mindestens einen Planschneider (27), um den Bogen in einer zu seiner Laufrichtung quer verlaufenden Richtung zuzuschneiden oder zu fassonieren, wobei sich jedes Kreismesser (5) auf dem Bogen (14) in einem Bereich abstützen kann, in dem er auf einem drehbaren Zylinder abgestützt ist, dessen Achse lotrecht zur Laufrichtung des Bogens (14) verläuft, wobei die Schneidgehäuse (2) einstellbar an einer Führungsstange (3) befestigt sind, die sich quer zur Laufrichtung des Bogens (14) erstreckt, und wobei die Kreismesser (5) abnehmbar an den besagten Schneidgehäusen befestigt sind, **dadurch gekennzeichnet, dass** jedes Gehäuse (2) so an der Führungsstange (3) montiert ist, dass es durch Rotation verschoben werden kann, und dass die Führungsstange (3) mindestens eine Rille aufweist, die das Arretieren des Schneidgehäuses (2) in einer bestimmten Winkelposition ermöglicht.

2. Fassonier- und Zuschneideinheit gemäß Anspruch 1, **dadurch gekennzeichnet, dass** jede Führungsstange (3) mehrere Schneidgehäuse (2) trägt.

3. Fassonier- und Zuschneideinheit gemäß einem der Ansprüche 1 oder 2, **dadurch gekennzeichnet, dass** sie mehrere Führungsstangen (3) aufweist, die sich parallel und in Abständen gemäß der Laufrichtung des Bogens erstrecken.

4. Fassonier- und Zuschneideinheit gemäß einem der Ansprüche 1 bis 3, **dadurch gekennzeichnet, dass** jedes Schneidgehäuse (2) so auf der Führungsstange (3) montiert ist, dass es durch Rotation auf dieser Stange verschoben werden kann zwischen:
- einer Arbeitsposition, in der sich die Klinge des Kreismessers (5) auf dem zu fassonierenden oder zuzuschneidenden Bogen (14) abstützt,
- einer nicht aktiven Position, in der sich die Klinge (5) des Messers nicht in Kontakt mit dem Bogen (14) befindet.

5. Fassonier- und Zuschneideinheit gemäß Anspruch 4, **dadurch gekennzeichnet, dass** sie eine Vorrichtung (11) aufweist, um das Schneidgehäuse (2) um die Führungsstange (3) herum nacheinander in drei nicht aktiven Positionen zu stabilisieren:
- einer geeigneten Werkzeugwechselposition, um das Messer (5) des Schneidgehäuses (2) auszuwechseln;
- einer Ruheposition; und
- einer vor einer Arbeitsposition liegenden Dämpfungsposition.

6. Fassonier- und Zuschneideinheit gemäß einem der vorangehenden Ansprüche, **dadurch gekennzeichnet, dass** die Verschiebevorrichtung (7) des Schneidgehäuses (2) ein Arretiermittel (10) des besagten Gehäuses in einer bestimmten Winkelposition umfasst.

7. Fassonier- und Zuschneideinheit gemäß einem der vorangehenden Ansprüche, **dadurch gekennzeichnet, dass** die Führungsstange (3) drei Rillen (A, B und C) und die Verschiebevorrichtung (7) eine Stabilisierungsvorrichtung (11) umfasst, wobei die besagte Stabilisierungsvorrichtung eine Feder (12) und eine Kugel (13) aufweist, wobei die Kugel nacheinander in einer der drei Rillen (A, B oder C) gelagert ist, wenn der Benutzer das Schneidgehäuse (2) in eine der nicht aktiven Positionen verschwenkt, wobei die Feder (12) zusammengedrückt wird, wenn die Kugel (13) eine Rille verlässt, und sich entspannt, wenn die Kugel (13) in eine Rille eintritt.

8. Fassonier- und Zuschneideinheit gemäß einem der vorangehenden Ansprüche, **dadurch gekennzeichnet, dass** sie mindestens zwei Planschneider umfasst, einen für das Zuschneiden, den anderen für die Perforierung, das Rillen oder das Zuschneiden in halber Dicke.

9. Maschine (20), **dadurch gekennzeichnet, dass** sie die folgenden Einheiten umfasst:
- eine Fassonier- und Zuschneideinheit gemäß einem der vorangehenden Ansprüche; und
- eine Druck- oder Fotokopiereinheit (21).

## Claims

1. A unit for shaping and trimming with circular knives and a guillotine, in order to shape and cut a sheet (14) made from flexible material, such as paper, cardboard or a plastic medium, comprising several cutting boxes (2) each comprising a circular knife (5) for cutting or shaping the sheet (14) continuously in a direction parallel to the direction of movement and at least one guillotine (27) for cutting or shaping the sheet in a direction transverse to its direction of movement, each circular knife (5) being able to bear on the sheet (14) in an area where the latter is in abutment on a rotary roller whose axis is perpendicular to the direction of movement of the sheet (14), the cutting boxes (2) being fixed adjustably on a guide bar (3) extending transversely to the direction of movement of the sheet (14), and the circular knives (5) being fixed removably to the said cutting boxes, **characterised in that** each box (2) is mounted so as to be able to be moved by rotation on the guide (3), and **in that** the guide bar (3) comprises at least one groove enabling the cutting box (2) to be locked in a given angular position.

2. A shaping and trimming unit according to Claim 1, **characterised in that** each guide bar (3) carries several cutting boxes (2).

3. A shaping and trimming unit according to one of Claims 1 or 2, **characterised in that** it comprises several parallel guide bars (3) spaced apart in the direction of movement of the sheet.

4. A shaping and trimming unit according to one of Claims 1 to 3, **characterised in that** each cutting box (2) is mounted on the guide bar (3) so as to be able to be moved by rotation on this bar, between:
- a working position in which the blade of the circular knife (5) bears on the sheet (14) to be shaped or cut,
- a position of inactivity in which the blade of the knife (5) is not in contact with the sheet (14).

5. A shaping and trimming unit according to Claim 4, **characterised in that** it comprises a device (11) for stabilising the cutting box (2) around the guide bar (3) successively in three positions of inactivity:
- an appropriate change of tool position for changing the knife (5) of the cutting box (2);
- an idle position; and
- a damping position prior to a working position.

6. A shaping and trimming unit according to one of the preceding claims, **characterised in that** the device (7) for moving the cutting box (2) comprises a means (10) of locking the said box in a given angular position.

7. A shaping and trimming unit according to one of the preceding claims, **characterised in that** the guide bar (3) comprises three grooves (A, B and C) and the movement device (7) comprises a stabilisation device (11), the said stabilisation device comprising a spring (12) and a ball (13), the said ball being housed successively in one of the three grooves (A, B or C) when the user makes the cutting box (2) pivot into one of the positions of inactivity, the spring (12) compressing when the ball (13) emerges from a groove and expanding when the ball (13) enters a groove.

8. A shaping and trimming unit according to one of the preceding claims, **characterised in that** it comprises at least two guillotines, one being intended for cutting and the other for perforation, grooving or cutting half-way through.

9. A machine (20), **characterised in that** it comprises:
- a shaping and trimming unit according to any one of the preceding claims; and
- a printing or photocopying unit (21).
